# EUROPÄISCHE PATENTSCHRIFT

(11) **EP 0 610 821 B1**
(45) Veröffentlichungstag und Bekanntmachung des Hinweises auf die Patenterteilung: **05.11.1997**
(21) Anmeldenummer: 94101695.8
(22) Anmeldetag: 04.02.1994
(51) Int. Cl.: A45D 27/29

(54) **Halter für einen Nassrasierapparat**
Holder for a wet razor
Support pour rasoir mécanique

(30) Priorität: 10.02.1993 DE 9301836 U
(43) Veröffentlichungstag der Anmeldung: 17.08.1994
(73) Patentinhaber: Wilkinson Sword Gesellschaft mit beschränkter Haftung, D-42659 Solingen (DE)
(72) Erfinder: Fay, David, D-42699 Solingen (DE); Coffin, David, Norwich, Norfolk (GB)
(74) Vertreter: Tesch, Rudolf, Dr.

(56) Entgegenhaltungen:
- DE-U- 9 014 878
- FR-A- 2 639 522
- GB-A- 2 218 368
- US-A- 3 352 630
- US-A- 4 339 876
- US-A- 5 095 924

## Beschreibung

Die vorliegende Erfindung betrifft einen Halter für einen Naßrasierapparat mit einem Basisteil mit Haltereinrichtung für den Naßrasierapparat.

Naßrasierapparate sind an sich bekannt. Dabei ist grundsätzlich am vorderen Ende eines Handgriffs an einem Rasierapparatekopf eine Einfach- oder Doppelrasierklinge angeordnet. In einer speziellen Ausführungsform derartiger Naßrasierapparate werden sogenannte Rasierklingeneinheiten verwendet. Es handelt sich dabei um separate Bauteile, bei denen in einem Kunststoffkörper eine Einfach- oder Doppelrasierkling, unlösbar eingebettet ist. Diese Rasierklingeneinheiten können dann auswechselbar am Rasierapparatekopf des Naßrasierapparates mittels eines entsprechenden Befestigungsmechanismus befestigt werden. Zur einfachen Aufbewahrung derartiger Rasierklingeneinheiten ist es bekannt, diese in einem Spender anzuordnen.

Üblicherweise ist es nachteilig, daß herkömmliche Naßrasierapparate im Nichtgebrauchszustand irgendwo hingelegt werden, wodurch aufgrund der scharfen Rasierklingen eine Gefahrenquelle hinsichtlich der Verletzungsgefahr entsteht.

Um den Naßrasierapparat im wesentlichen aufrecht stehend sicher aufzubewahren, ist es aus der US-A-4 339 876 bekannt, einen Halter für einen Naßrasierapparat mit einem Basisteil auszugestalten, in dem eine Halteeinrichtung zum Einsetzen des Naßrasierapparates ausgebildet ist und Aufnahmeeinrichtungen zur Aufnahme von Rasierklingeneinheiten in Form von Ausnehmungen vorgesehen sind.

Offenbart ist bei diesem vorbekannten Halter, daß der Naßrasierapparat mit seinem unteren Griffende senkrecht in eine im Querschnitt im wesentlichen rechteckige Aussparung der Halteeinrichtung formschlüssig eingesetzt wird, die ihn abstützt und somit gegen Umfallen sichert. Bedingt durch die rechteckige Querschnittsform der Aussparung und des Griffendes läßt sich bereits bei einer leichten Verdrehung des Griffs um seine Längsachse das Einsetzen des Rasierapparates nicht durchführen. Leicht verkippt ist der Naßrasierapparat nur unter erhöhtem Kraftaufwand einsetzbar. Beim Herausnehmen kann der Halter dagegen am Rasierapparat hängen bleiben. Der Rasierapparat steht nicht gerade, sondern fast immer zur einen oder anderen Seite hin schräg im Halter, da der Rasierapparat im Halter nicht eindeutig fixiert ist.

Zur sicheren Aufbewahrung eines Naßrasierapparates ist es beispielsweise aus dem DE-GM 90 14 878 bekannt, einen Halter für die kombinierte Halterung eines Naßrasierapparates und eines Spenders für Rasierklingeneinheiten auszugestalten, welcher ein Basisteil aufweist, an dem eine Halteeinrichtung zum Einhängen des Naßrasierapparates angeordnet ist, und wobei eine Aufnahmeeinrichtung zur Halterung eines kastenartigen Spenders in Form einer schlitzartigen Ausnehmung in Basisteil zum Hineinstecken des Spenders vorgesehen ist.

Dieser vorbekannte Halter für einen Naßrasierapparat hat den Nachteil, daß er wenigstens zweistückig hergestellt werden muß. Auf das Basisteil muß die Halterung zum Einhängen des Naßrasierapparates montiert werden. Durch die Zweiteiligkeit und die Notwendigkeit der Montage ist die Herstellung des bekannten Naßrasierapparates aufwendig.

Darüber hinaus ist es nachteilig, daß der Naßrasierapparat in die Haltereinrichtung an deren freien Ende in zwei seitliche nach oben ragende gabelartige Fortsätze eingehängt werden muß. Im Augenblick des Einhängens wird durch die Bedienperson am oberen Ende der Halterung eine zusätzliche Kraft ausgeübt, so daß der Halter insgesamt kurzzeitig instabil wird und ggf. unfällt. Auch beim Herausnehmen des Rasierapparates hat sich die Halterung als unpraktisch erwiesen.

Davon ausgehend liegt der vorliegenden Erfindung die **Aufgabe** zugrunde, einen Halter für einen im wesentlichen aufrechtstehenden Naßrasierapparat bereitzustellen, welcher einfacher herstellbar und in der Bedienung praktischer ist.

Als technische **Lösung** wird mit der Erfindung ein Halter für einen Naßrasierapparat mit einem Basisteil mit Haltereinrichtung für den im wesentlichen aufrechtstehenden Naßrasierapparat vorgeschlagen, bei welchen die Haltereinrichtung aus einer Vertiefung und einer an einem Rand der Vertiefung ausgebildeten Stützvorrichtung besteht.

Vorteilhafterweise besteht die Stützvorrichtung aus einer an einem Rand der Vertiefung angeordneten, nach oben weisenden Stütze.

Aufgrund der erfindungsgemäßen Ausgestaltung kann der Naßrasierapparat nunmehr mit seinem unteren Griffende senkrecht in die Vertiefung des Halters eingesetzt und gegen die Stütze gegen Umfallen gesichert werden. Zum einen kann der erfindungsgemäße Halter einstückig aus Kunststoff hergestellt werden, wodurch die Herstellung wirtschaftlicher wird, zum anderen ist die Bedienung für die Bedienperson einfacher. Auch werden keine weiteren Kräfte durch die Bedienperson eingeleitet, so daß der Halter insgesamt stabiler ist.

In einer vorteilhaften Ausgestaltung der Erfindung hat die Vertiefung eine im wesentlichen halbkreisförmige Oberkante mit einer den Halbkreisbogen verbindenden Durchmesserkante, wobei die Stütze an der Durchmesserkante angeordnet ist. Dabei ist es von Vorteil, wenn die Durchmesserkante in einem größeren Radius gebogen ist als die übrige halbkreisförmige Oberkante.

Mit Vorteil wird weiterhin vorgeschlagen, daß die Vertiefung komplementär zur Form der Griffunterseite des Naßrasierapparates ausgebildet ist, wobei im Bereich der Durchmesserkante im wesentlichen eine senkrechte Fläche gebildet ist. Damit kann ein Teil der Griffunterkante formschlüssig in die Vertiefung eingesetzt und gegen Verrutschen gegen die gerade Fläche abgestützt werden.

Mit Vorteil wird weiterhin vorgeschlagen, daß die Stütze eine um eine vertikale Achse gebogene Stützwand ist. Der an die Stützwand angelehnte Griffteil des Naßrasierapparates wird somit an mehreren Punkten abgestützt, was der Stabilität des Naßrasierapparates in dem Halter zuträglich ist. Dies wird noch dadurch verbessert, daß gemäß einem weiteren Vorschlag der Erfindung die Stütze an einem Punkt endet, der tiefer liegt als der Schwerpunkt des in den Halter eingesetzten Rasierapparates.

Durch diese Maßnahme neigt der Rasierapparat nunmehr dazu, sich um seinen Schwerpunkt drehend einerseits gegen die Stützenoberkante abzustützen, andererseits formschlüssig in der Vertiefung am Basisteil anzuliegen und sich gleichzeitig an der unteren Vorderkante gegen die vertikale Fläche der Vertiefung abzustützen. Diese Dreipunktlagerung verleiht dem Naßrasierapparat in dem Halter einen stabilen Stand.

In einer weiteren vorteilhaften Ausgestaltung ist die Vertiefung an der halbkreisförmigen Oberkante abgeschrägt, wodurch das Einsetzen und Herausnehmen des Rasierapparates verbessert wird.

Gemäß einer vorteilhaften Ausgestaltung der Erfindung ist die Vertiefung als Durchbruch im Basisteil ausgebildet. So können sich im Halter keine Ansammlungen von Flüssigkeit oder sonstigen Rückständen bilden. Weiterhin können am Rasierapparat befindliche Rückstände abfließen. Dies wird durch die Ausbildung eines vergrößerten Freiraumes im unteren Teil des Durchbruchs noch verbessert. Der vergrößerte Freiraum unterstützt darüber hinaus die Funktionssicherheit des Halters, da die Entnahme eines Rasierapparates mit einem am Halter beispielsweise infolge Feuchtigkeit haftenden Griff erleichtert wird.

Mit Vorteil wird weiterhin angegeben, daß der erfindungsgemäße Halter neben der Vertiefung zur Aufnahme des Naßrasierapparates eine schlitzartige Ausnehmung für eine im wesentlichen kastenförmige Rasierklingeneinheit. Die Brauchbarkeit des Halters wird insbesondere im Naßbereich durch die Anordnung von Füßen an der Halterunterseite verbessert.

Derartige Halter können in vorteilhafter Weise einstückig als Kunstofformteil hergestellt werden.

Weitere Vorteile und Merkmale der Erfindung ergeben sich aus der folgenden Beschreibung anhand der Figuren. Dabei zeigen:
- Fig. 1: eine Draufsicht auf einen erfindungsgemäßen Halter; und
- Fig. 2: eine teilgeschnittene Seitenansicht entlang der Linie II-II gemäß Fig. 1.

Gemäß Fig. 1 besteht der Halter 1 aus einem Basisteil 2, welches eine Vertiefung 3 zur Halterung eines Naßrasierapparates aufweist, welcher gegen die Stütze 4 abgestützt wird. Die Vertiefung 3 hat eine halbkreisförmige Oberkante 5 und eine in einem größeren Radius gebogene Durchmesserkante 6. Die Stütze 4 ist eine um eine vertikale Achse gebogene senkrechte Stützwand. Im Bereich der halbkreisförmigen Oberkante weist die Vertiefung eine Abschrägung 9 auf.

Wie in Fig. 2 zu sehen ist, weist die Vertiefung 3 eine Kontur auf, die zu der Form der Handgriffoberkante 8 eines Naßrasierapparates 7 komplementär ist. Durch die Abschrägung 9 im Bereich der halbkreisförmigen Oberkante läßt sich der Naßrasierapparat leicht in die Vertiefung einsetzen und herausnehmen.

Die Stütze 4 endet in einer Höhe 11, die unterhalb der Schwerpunktebene 10 des eingesetzten Naßrasierapparates liegt.

Der Naßrasierapparat wird also im eingesetzten Zustand an den Punkten A, B und C abgestützt. Dadurch, daß die Schwerpunktebene 10 oberhalb der Stützenoberkante 11 liegt, neigt der Rasierapparat dazu, um den Punkt A zu drehen, wobei er an einer Drehung durch den Formschluß in der Vertiefung 3 mit der Griffunterkante 8 des Naßrasierapparates 7 gehindert wird. Vielmehr wird der Naßrasierapparat 7 noch im Punkt C gestützt.

Eine schlitzartige Ausnehmung 12 im hinteren Bereich des Basisteils 2 dient zur Aufnahme eines im wesentlichen kastenförmigen Spenders für Rasierklingeneinheiten.

An der Unterkante des Basisteils 2 sind Füße 13 ausgebildet. Das Basisteil 2 ist einstückig aus Kunststoff hergestellt.

### Bezugszeichenliste:

- 1: Halter
- 2: Basisteil
- 3: Vertiefung
- 4: Stütze
- 5: halbkreisförmige Oberkante
- 6: Durchmesserkante
- 7: Naßrasierer
- 8: Griffunterkante
- 9: Abschrägung
- 10: Schwerpunktebene
- 11: Stützenhöhe
- 12: schlitzartige Ausnehmung
- 13: Füße

## Patentansprüche

1. Halter für einen Naßrasierapparat mit einem Basisteil mit einer Halteeinrichtung für den im wesentlichen aufrecht stehenden Naßrasierapparat, wobei
die Halteeinrichtung aus einer Vertiefung (3) besteht, **dadurch gekennzeichnet,** daß an einem Rand der Vertiefung (3) eine Stützvorrichtung (4) ausgebildet ist.

2. Halter nach Anspruch 1, dadurch gekennzeichnet, daß die Stützvorrichtung aus einer an einem Rand der Vertiefung (3) angeordneten, nach oben weisenden Stütze (4) besteht.

3. Halter nach Anspruch 2, dadurch gekennzeichnet, daß die Vertiefung (3) eine im wesentlichen halbkreisförmige Oberkante (5) mit einer den Kreisbogen verbindenden Durchmesserkante (6) aufweist, wobei die Stütze (4) an der Durchmesserkante (6) angeordnet ist.

4. Halter nach Anspruch 3, dadurch gekennzeichnet, daß die Durchmesserkante (6) in einem größeren Radius gebogen ist als die übrige halbkreisförmige Oberkante 5.

5. Halter nach einem der Ansprüche 3 oder 4, dadurch gekennzeichnet, daß die Form der Vertiefung (3) zu der Form der Griffunterkante (8) eines Naßrasierapparates (7) komplementär ist, und daß im Bereich der Durchmesserkante (6) eine im wesentlichen senkrechte Fläche ausgebildet ist.

6. Halter nach einem der Ansprüche 3 bis 5, dadurch gekennzeichnet, daß die Vertiefung (3) an der halbkreisförmigen Oberkante (5) abgeschrägt ist.

7. Halter nach einem der Ansprüche 2 bis 6, dadurch gekennzeichnet, daß die Stütze (4) eine um eine vertikale Achse gebogene Stützwand ist.

8. Halter nach einem der Ansprüche 2 bis 7, dadurch gekennzeichnet, daß die Stützenoberkante (11) unter der Schwerpunktebene (10) des eingesetzten Naßrasierapparates (7) liegt.

9. Halter nach einem der vorhergehenden Ansprüche, dadurch gekennzeichnet, daß an dem Basisteil (2) eine schlitzartige Ausnehmung für einen kastenartigen Spender für Rasierklingeneinheiten angeordnet ist.

10. Halter nach einem der vorhergehenden Ansprüche, dadurch gekennzeichnet, daß das Basisteil (2) an seiner Unterseite Füße (13) aufweist.

11. Halter nach einem der vorhergehenden Ansprüche, dadurch gekennzeichnet, daß der Halter (1) ein einstückiges Kunststofformteil ist.

12. Halter nach einem der vorhergehenden Ansprüche, dadurch gekennzeichnet, daß die Vertiefung (3) als Durchbruch im Basisteil ausgebildet ist.

13. Halter nach Anspruch 12, dadurch gekennzeichnet, daß im unteren Teil des Durchbruchs ein vergrößerter Freiraum ausgebildet ist.

## Claims

1. A holder a for wet razor having a base provided with a holding device for holding the wet razor in an essentially upright position, wherein, the holding device comprises a recess (3), characterised in that a supporting device (4) is provided at an edge of the recess (3).

2. A holder according to claim 1, characterised in that the supporting device (4) comprises an upwardly extending support (4) arranged on an edge of the recess (3).

3. A holder according to claim 2, characterised in that the recess (3) comprises an essentially semi circular upper edge with a cross-wise diametrical edge (6), wherein the support (4) is arranged on the diametrical edge (6).

4. A holder according to claim 3, characterised in that the diametrical edge (6) is formed from a larger radius than the remaining semi circular upper edge (5).

5. A holder according to any one of claims 3 or 4, characterised in that the form of the recess (3) is complimentary to the form of the lower edge (8) of the handle of a wet razor (7), and that an essentially vertical surface is formed in the region of the diametrical edge (6).

6. A holder according to any one of claims 3 to 5, characterised in that the recess (3) is bevelled to the semi circular upper edge (5).

7. A holder according to any one of claims 3 to 5, characterised in that the support (4) is a support wall arranged on a vertical axis.

8. A holder according to any one of claims 2 to 7, characterised in that the support height (11) is located below the centre of gravity level of the inserted wet razor.

9. A holder according to any of the preceding claims, characterised in that a slot-like recess is arranged in the base portion (2) for the box-shaped dispensers for razor blade units.

10. A holder according to any of the preceding claims, characterised in that the base portion (2) comprises feet (13) on its underside.

11. A holder according to any of the preceding claims, characterised in that the holder (1) is a one-piece plastic shape.

12. A holder according to any of the preceding claims, characterised in that the recess (3) is formed as a through opening in the base portion.

13. A holder according to claim 12, characterised in that in the underneath part of the through opening an enlarged free space is formed.

## Revendications

1. Support pour un appareil de rasage humide, muni d'une pièce de base équipée d'un organe de support, pour l'appareil de rasage humide se trouvant sensiblement en position verticale, l'organe de support comprenant une cavité (3), caractérisé en ce qu'un moyen de support (4) est prévu sur un bord de la cavité (3).

2. Support selon la revendication 1, caractérisé en ce que le moyen de support se compose d'un appui (4) orienté vers le haut et disposé sur un bord de la cavité (3).

3. Support selon la revendication 2, caractérisé en ce que la cavité (3) présente une arête supérieure (5) sensiblement semi-circulaire, avec une arête diamétrale (6) reliant les arcs de cercle, l'appui (4) étant disposé sur l'arête diamétrale (6).

4. Support selon la revendication 3, caractérisé en ce que l'arête diamétrale (6) présente un arc de plus grand rayon que l'arête supérieure restante (5) en forme de demi-cercle.

5. Support selon l'une des revendications 3 ou 4, caractérisé en ce que la forme de la cavité (3) est complémentaire de la forme de l'arête inférieure de saisie (8) d'un appareil de rasage humide (7), et en ce que dans la zone de l'arête diamétrale (6) est formée une surface sensiblement verticale.

6. Support selon l'une des revendications 3 à 5, caractérisé en ce que la cavité (3) est biseautée ou chanfreinée sur l'arête supérieure (5) en forme de demi-cercle.

7. Support selon l'une des revendications 2 à 6, caractérisé en ce que l'appui (4) est une paroi d'appui cambrée autour d'un axe vertical.

8. Support selon l'une des revendications 2 à 7, caractérisé en ce que l'arête supérieure d'appui (11) est située en-dessous du plan de gravité (10) de l'appareil de rasage humide inséré (7).

9. Support selon l'une des revendications précédentes, caractérisé en ce que, sur la pièce de base (2), est disposée une cavité en forme de fente pour un distributeur en forme de boîte, pour des unités de lames de rasoir.

10. Support selon l'une des revendications précédentes, caractérisé en ce que la pièce de base (2) comporte des pieds (13) sur sa face inférieure.

11. Support selon l'une des revendications précédentes, caractérisé en ce que le support (1) est une pièce moulée monobloc en matière synthétique.

12. Support selon l'une des revendications précédentes, caractérisé en ce que la cavité (3) est réalisée sous la forme d'une découpe dans la pièce de base.

13. Support selon la revendication 12, caractérisé en ce qu'un espace libre de plus grande taille est ménagé dans la partie située en-dessous de la découpe.
